# EUROPÄISCHE PATENTSCHRIFT

(11) **EP 2 263 288 B1**
(45) Veröffentlichungstag und Bekanntmachung des Hinweises auf die Patenterteilung: **07.09.2011**
(21) Anmeldenummer: 09732950.2
(22) Anmeldetag: 11.03.2009
(51) Int. Cl.: H01R 13/622

(54) **KOAXIALES STECKVERBINDUNGSTEIL MIT THERMISCHER ENTKOPPLUNG**
COAXIAL PLUG CONNECTOR ELEMENT WITH THERMAL DECOUPLING
ÉLÉMENT DE CONNEXION ENFICHABLE COAXIAL À DÉCOUPLAGE THERMIQUE

(30) Priorität: 15.04.2008 DE 102008018810; 05.05.2008 DE 102008022100
(43) Veröffentlichungstag der Anmeldung: 22.12.2010
(73) Patentinhaber: Rohde & Schwarz GmbH & Co. KG, 81671 München (DE)
(72) Erfinder: LEIPOLD, Markus, 84424 Isen (DE); PERNDL, Werner, DE-85591 Vaterstetten (DE)
(74) Vertreter: Körfer, Thomas
(86) Internationale Anmeldenummer: PCT/EP2009/001735
(87) Internationale Veröffentlichungsnummer: WO 2009/127302

(56) Entgegenhaltungen:
- EP-A- 0 215 308
- EP-A- 0 327 204
- US-A- 4 111 514
- US-B1- 6 468 100
- US-B1- 7 189 114

## Beschreibung

Die Erfindung betrifft ein koaxiales Steckverbindungsteil laut Oberbegriff des Hauptanspruches P.

Die derzeit koaxialen Steckverbindungen, wie sie unter den Bezeichnungen N-,2,92 mm-, SMA-, 1 mm-, 1,85 mm-, 3,5 mm - oder 2,4 mm- Stecker bzw. als sogenannte Zwitterstecker unter der Bezeichnung PC7 bekannt sind, bestehen laut Fig. 1 aus einem Steckerteil 1 und einem Buchsenteil 2. Der Stecker 1 besteht aus einem Außenleiter 3, in welchem über eine Stützscheibe 4 der Innenleiter 5 koaxial angeordnet ist. Die Koaxialleitung besteht aus Innenleiter 5 und Außenleiter 3 und mündet auf der Rückseite des Steckers 1 in einem nicht näher dargestellten Gerät 15 und ist dort mit ebenfalls nicht dargestellten elektronischen Bauelementen verbunden. Auf dem Außenleiter 3 ist eine Überwurfmutter 6 drehbar aufgesetzt, die meist über einen Sprengring 7 axial kraftschlüssig mit dem Außenleiter 3 verbunden ist. Das Innengewinde 8 dieser Überwurfmutter 6 muss zur Herstellung der Koaxialverbindung auf das Außengewinde 9 der Buchse 2 aufgeschraubt werden, bis die ringförmige Stirnkontaktfläche 10 des Außenleiters 3 des Steckers 1 die entsprechende ringförmige Stirnkontaktfläche 11 der Buchse 2 kontaktiert. Die Spitze 12 des Innenleiters 5 wird dabei in die radial gefederte, hülsenförmige Buchse 13 des Buchsenteils 2 eingeschoben.

Bei Anwendung solcher koaxialer Steckverbindungen an Geräten 15 mit extrem temperaturempfindlichen elektronischen Bauteilen, wie dies beispielsweise bei einem Messkopf zur thermischen Leistungsmessung von Hochfrequenzsignalen mit einer im Messkopf eingebauten thermischen Leistungsmesszelle der Fall ist, muss dafür gesorgt werden, dass möglichst wenig störende Wärme von außen über das Steckerteil 1 und den Außenleiter 3 der Koaxialleitung ins Geräteinnere gelangt. Allein schon die Wärme, die durch Berührung der Hand des Benutzers mit der Überwurfmutter 6 dem Steckerteil 1 zugeführt wird, sowie die zugeführte Wärme über die Stirnkontaktfläche 10 des Außenleiters 3 muss von den thermisch empfindlichen elektronischen Bauteilen des Gerätes 15 fern gehalten werden.

Es ist daher Aufgabe der Erfindung, bei einer koaxialen Steckverbindung der beschriebenen Art die Übertragung von Wärme vom Stecker zum Gerät so gering wie möglich zu machen.

Diese Aufgabe wird für ein koaxiales Steckverbindungsteil durch die Merkmale des Anspruchs 1 oder Anspruch 9 gelöst. Vorteilhafte Weiterbildungen ergeben sich aus den Unteransprüchen.

Dokument EP-A-327204 offenbart ein Steckverbindungsteil gemäß dem Oberbegriff des Anspruchs 1.

Durch die erfindungsgemäße thermische Entkopplung zwischen den sich gegenüberliegenden Flächen von Überwurfmutter und Außenleiter der Koaxialleitung wird vermieden, dass störende Wärme von außen über die Überwurfmutter des Steckerteils zu den thermisch empfindlichen Bauteilen im Inneren des mit dem Steckerteil verbundenen Gerätes übertragen wird. Bei handelsüblichen koaxialen Steckverbindungen gemäß Fig. 1, bei denen der axiale Kraftschluss zwischen Überwurfmutter und Außenleiter über einen Sprengring erfolgt, kann dies beispielsweise einfach dadurch erreicht werden, dass dieser Sprengring oder die sich gegenüberliegenden Flächen von Überwurfmutter und Außenleiter aus einem schlecht wärmeleitenden Kunststoff bestehen.

Als besonders vorteilhaft hat sich das erfindungsgemäße Prinzip bei solchen bekannten Steckverbindungsteilen erwiesen, bei denen das Reibungsdrehmoment des axialen Kraftschlusses zwischen Überwurfmutter auf Außenleiter kleiner als das Reibungsdrehmoment zwischen den Außenleiter- Stirnkontaktflächen der Steckverbindung gewählt ist und zwar dadurch, dass der axiale Kraftschluss zwischen Überwurfmutter und Außenleiter über mindestens ein Wälzlager, beispielsweise ein Kugel-, Rollen- oder Nadellager erfolgt. Hierzu sei auf die EP 0 327 204 B1 verwiesen. Vorteilhafte Ausgestaltungen der thermischen Entkopplung für solche speziellen koaxialen Steckverbindungsteile mit zusätzlichen Wälzlagern ergeben sich aus den Unteransprüchen und der nachfolgenden Beschreibung.

Ausführungsbeispiele der Erfindung werden nachfolgend unter Bezugnahme der Zeichnung näher beschrieben. In der Zeichnung zeigen:
- Fig. 1: einen Schnitt durch eine bekannte Steckverbindung in stark vergrößertem Maßstab;
- Fig. 2: im auseinandergezogenen Zustand die Einzelteile eines koaxialen Steckverbindungsteiles mit eingebauten Wälzlagern;
- Fig. 3: dieses in Fig. 2 dargestellte Steckverbindungsteil in zusammengebauten Zustand;
- Fig. 4: ein weiteres Beispiel für ein solches Steckverbindungsteil mit eingebauten Wälzlagern;
- Fig. 5: ein Steckverbindungsteil mit nur einem Wälzlager und einem zusätzlichen Gleitlager

Fig. 2 und 3 zeigen den Aufbau eines koaxialen Steckverbindungsteils, bei dem zur Reduzierung des Reibungskoeffizienten zwischen Überwurfmutter 6 und einer auf dem Außenleiter 3 der Koaxialleitung aufgeschraubten Lagerbuchse 20 zwei Nadellager 24, 25 vorgesehen sind.

Die Lagerbuchse 20 besteht vorzugsweise wie die Überwurfmutter 6 aus rostfreiem Stahl. Die Lagerbuchse 20 besitzt eine durchgehende Innenbohrung, in welcher das Ende des anzuschließenden Koaxialleitungs-Systems einsteckbar und beispielsweise über ein am Außenleiter 3 des Koaxialleitungs-Systems ausgebildeten Außengewinde 21 in ein Innengewinde 22 dieser durchgehenden Bohrung der Lagerbuchse einschraubbar ist. In das offene Ende der topfförmigen Überwurfmutter 6 ist ein Lagerdeckel 23 einschraubbar. Die zur Reduzierung des Reibungsdrehmoments des axialen Kraftschlusses zwischen Überwurfmutter 6 und Lagerbuchse 20 vorgesehenen Wälzlager sind im Ausführungsbeispiel als Nadellager 24 und 25 ausgebildet. Sie sind zu beiden Seiten des an der Lagerbuchse 20 ausgebildeten Ringflansches 26 auf entsprechenden zylindrischen Abschnitten der Lagerbuchse 20 aufgesetzt. Zwischen den Nadellagern 24 beziehungsweise 25 und den Stirnflächen des Ringflansches 26, auf denen die Nadellager abrollen, können gegebenenfalls zusätzliche Laufscheiben angeordnet sein, wie dies mit der Laufscheibe 27 in Fig. 2 angedeutet ist.

Damit auch bei gelöster Stecker-Verbindung kein Spiel zwischen den zusammenwirkenden Bauteilen entstehen kann, ist zwischen dem Boden der Überwurfmutter 6 und dem ersten darauf folgenden Axiallager 24 vorzugsweise noch eine Tellerfeder 28 angeordnet. Im zusammengebauten Zustand gemäß Fig. 3 bildet die mit dem Deckel 23 verschlossene Überwurfmutter 6 mit der im Inneren der Überwurfmutter angeordneten Lagerbuchse 20 und den damit zusammenwirkenden Axiallagern 24, 25 eine geschlossene Baugruppe, die eigenständig vorgefertigt werden kann und erst unmittelbar bei Gebrauch oder Montage auf das Ende des Koaxialleitungs-Systems 3, 5 aufgeschraubt wird. Diese geschlossene Baugruppe kann auf dem Außenleiter 3 des Koaxialleitungs-Systems von vorne aufgesetzt werden, auch dadurch wird die Montage sehr erleichtert. Auch im Servicefall kann die Baugruppe sehr leicht vom Koaxialleitungs-System demontiert und gegebenenfalls durch eine neue Baugruppe ersetzt werden.

Um bei einem solchen Steckverbindungsteil die Wärmeübertragung zwischen Überwurfmutter 6 und der auf dem Außenleiter der Koaxialleitung aufgeschraubten Lagerbuchse 20 so gering wie möglich zu halten, ist auf die metallische Lagerbuchse ein Ring 30 aus Kunststoff aufgesetzt, durch den die Lagerbuchse 20 von dem in die Überwurfmutter 6 eingeschraubten Lagerdeckel 23 aus Metall thermisch entkoppelt wird. Zusätzlich ist noch am Außenumfang des Ringflansches 26 der Lagerbuchse aus Metall ein Ring 31 aus Kunststoff in einer entsprechenden Nut eingesetzt, so dass auch dieser Flansch 26 von der außen umgebenden Innenwand der Überwurfmutter 6 thermisch entkoppelt ist. Eine metallische Verbindung besteht nur noch an den Kontaktstellen der Wälzkörper.

Fig. 4 zeigt weitere Möglichkeiten der thermischen Entkopplung zwischen den einzelnen Teilen einer solchen in Fig. 2 dargestellten koaxialen Steckverbindung. Der Aufbau mit den beiden Nadellagern entspricht demjenigen gemäß Fig. 2 und 3, zusätzlich zur Kunststoffhülse 30 sind zwei Kunststoffringe 32 und 33 vorgesehen, die flach auf den Stirnseiten des Ringflansches 26 der Lagerbuchse aufliegen und diese thermisch isolieren. An der Scheibe 32 ist oben außerdem ein axial abstehender Ringflansch vorgesehen, der dem Isolierring 31 nach Fig. 2 entspricht und den äußeren Ringrand des Flansches 26 isoliert. Zwischen Lager 24 und Ringflansch 26 ist im Ausführungsbeispiel nach Fig. 4 außerdem noch eine zusätzliche Ringscheibe 34 als Lauffläche für das Lager 24 vorgesehen, die bei Ausbildung des Kunststoffringes 33 aus einem hochfesten Kunststoff auch entfallen kann. Gleiches gilt für die Lagerscheibe 27.

Fig. 5 zeigt schließlich ein Ausführungsbeispiel eines koaxialen Steckverbindungsteiles mit nur einem einzigen Nadellager 25. Auch hier ist wieder zur thermischen Isolierung zwischen Lagerdeckel 23 und Lagerbuchse 20 ein Kunststoffring 30 vorgesehen. Anstelle des zweiten Nadellagers gemäß Fig. 2 bzw. 4 ist in Fig. 5 zwischen dem Boden der Überwurfmutter 6 und dem Ringflansch 26 der Lagerbuchse 20 eine Scheibe 35 aus Kunststoff angeordnet mit einem axial vorstehenden Rand, der wieder über den äußeren Rand des Ringflansches 26 greift. Von der anderen Seite ist auf die Lagerbuchse 20 eine entsprechende Scheibe 36 aus Isoliermaterial angeordnet, die über einen Ringrand die andere Hälfte des Ringflansches 26 abdeckt. Diese beiden Kunststoffscheiben dienen einerseits zur thermischen Entkopplung zwischen Überwurfmutter 6 und Lagerbuchse 20 und gleichzeitig als Gleitlager zur Reduzierung des Reibungskoeffizienten. Eine gewellte Federscheibe 37 auf dem Lagerdeckel 23 verhindert in diesem Ausführungsbeispiel ein Spiel zwischen den Bauteilen.

In den vorausgehenden Ausführungsbeispielen bestehen sowohl die Überwurfmutter 6 als auch die auf dem Außenleiter 3 aufgeschraubte Lagerbuchse 20 aus einem hochfesten Metall, beispielsweise aus rostfreiem Stahl. Die thermische Entkopplung zwischen Überwurfmutter und Lagerbuchse kann gemäß einer Weiterbildung der Erfindung auch dadurch erreicht werden, dass entweder die Überwurfmutter 6 und/oder die Lagerbuchse 20 aus hochfestem Kunststoff bestehen, beispielsweise aus einem glasfaserverstärkten Kunststoffmaterial, aus welchen auch vorzugsweise die in den Ausführungsbeispielen nach Fig. 2 - 5 verwendeten Kunststoffteile gefertigt sind.

Mit den geschilderten Maßnahmen wird zwar eine thermische Entkopplung zwischen der Überwurfmutter 6 und dem Außenleiter 3 der Koaxialleitung erreicht, eine direkte Übertragung von Wärme, die zur Buchse 2 gelangt, über die Stirnkontaktfläche 11 des Außenleiters zur Stirnkontaktfläche 10 und damit auch zum Außenleiter 3 des Steckers 1 kann damit aber nicht verhindert werden. Um eine solche derartige unmittelbare Wärmeübertragung auf den Außenleiter 3 der zum Gerät 15 führenden Koaxialleitung gering zu halten, wird der Teil des Außenleiters 3, der unmittelbar in die Lagerbuchse 20 eingeschraubt ist, aus einem schlecht wärmeleitenden Material, beispielsweise nicht rostendem Stahl, (Niro 1.4305) hergestellt. Die Temperaturgradienten im inneren des Geräts 15 können weiter reduziert werden, indem der Teil des Außenleiters 3, in dem die thermisch empfindlichen Bauteile des Gerätes 15 eingesetzt sind, aus gut wärmeleitenden Material wie Kupfer (z.B. E-Cu 57F30) ausgeführt ist.

Diese beiden Außenleiterteile werden vorzugsweise durch ein Reibschweißverfahren miteinander homogen verbunden. Durch den vorderen schlecht wärmeleitenden Außenleiter wird so auch unmittelbar in den Außenleiter übertragene Wärme von den thermisch empfindlichen Teilen des Gerätes 15 fern gehalten bzw. reduziert. Die thermische Isolation, durch die Kombination von gut- und schlecht thermisch leitfähigen Materials im Außenleiter 3, kann auch unabhängig von der thermischen Entkopplung des Überwurfs zum Einsatz kommen.

Die Erfindung ist nicht auf die dargestellten Ausführungsbeispiele beschränkt.

## Patentansprüche

1. Koaxiales Steckverbindungsteil mit einer drehbar auf einem Außenleiter (3) aus Metall angeordneten Überwurfmutter (6) aus Metall, die mit einem Außengewinde (9) eines Gegen-Steckverbindungsteiles (2) verschraubbar ist,
**dadurch gekennzeichnet,**
**dass** zwischen den sich gegenüberliegenden Flächen von Überwurfmutter (6) und Außenleiter (3, 20) Mittel (30, 31, 32, 33, 35, 36) zu deren thermischen Entkopplung angeordnet sind.

2. Steckverbindungsteil nach Anspruch 1,
**dadurch gekennzeichnet,**
**dass** die zur thermischen Entkopplung dienenden Mittel zusätzliche zwischen Überwurfmutter (6) und Außenleiter (3) angeordnete Bauteile aus schlecht Wärme leitendem Material, insbesondere Kunststoff, (30, 31, 32, 33, 35, 36) sind.

3. Steckverbindungsteil nach Anspruch 1 oder 2,
bei dem zur Herabsetzung des Reibungsdrehmomentes zwischen Überwurfmutter (6) und Außenleiter (3) mindestens ein Wälzlager (24, 25) vorgesehen ist, das auf einer Lagerbuchse (20) angeordnet ist, die über eine Innenbohrung auf dem Außenleiter (3) der anzuschließenden Koaxialleitung aufsetzbar ist,
**dadurch gekennzeichnet,**
**dass** die Mittel zur thermischen Entkopplung zwischen Überwurfmutter (6) und Außenleiter (3) zusätzliche zwischen den sich gegenüberliegenden Flächen von Überwurfmutter (6) und Lagerbuchse (20) angeordnete Bauteile aus Kunststoff beinhalten.

4. Steckverbindungsteil nach Anspruch 3,
**dadurch gekennzeichnet,**
**dass** auf dem das Wälzlager (25) aufnehmendem Abschnitt der metallischen Lagerbuche (20) ein Kunststoffring (30) aufgesetzt ist.

5. Steckverbindungsteil nach Anspruch 3 oder 4,
**dadurch gekennzeichnet,**
**dass** auf dem mit den Wälzlagern (24, 25) zusammenwirkenden Flansch (26) der Lagerbuchse (20) am Außenumfang ein Ring (31) aus Kunststoff aufgesetzt ist.

6. Steckverbindungsteil nach Anspruch 3, 4 oder 5,
**dadurch gekennzeichnet,**
**dass** zwischen den Wälzlagern (24, 25) und dem Ringflansch (26) der Lagerbuchse (20) zusätzlich Scheiben (32, 33) aus Kunststoff angeordnet sind.

7. Steckverbindungsteil nach einem der vorherigen Ansprüche,
**dadurch gekennzeichnet,**
**dass** auf der Lagerbuchse (20) nur ein Wälzlager (25) angeordnet ist und beidseitig des Ringflansches (26) der Lagerbuchse (20) Kunststoffscheiben (35, 36) zur thermischen Entkopplung mit gleichzeitiger Gleitlagereigenschaft vorgesehen sind.

8. Steckverbindungsteil nach einem der vorhergehenden Ansprüche,
**dadurch gekennzeichnet,**
**dass** die Überwurfmutter (6) und/oder Lagerbuchse (20) aus einem hochfesten Kunststoffmaterial bestehen.

9. Steckverbindungsteil mit einer drehbar auf einem Außenleiter (3) aus Metall einer Koaxialleitung (3,5) angeordneten Überwurfmutter (6) aus Metall, die mit einem Außengewinde (9) eines Gegen-Steckverbindungsteiles (2) verschraubbar ist, insbesondere nach einem oder mehreren der vorhergehenden Ansprüche,
**dadurch gekennzeichnet,**
**dass** der Außenleiter (3) in Längsrichtung im Bereich der Steckseite des Steckverbindungsteils aus einem schlecht wärmeleitenden Material, insbesondere rostfreiem Stahl, und im anschließenden zu den thermisch empfindlichen Teilen führenden Abschnitt aus einem gut Wärme leitenden Material besteht.

10. Steckverbindungsteil nach Anspruch 9,
**dadurch gekennzeichnet,**
**dass** die beiden Materialien durch Reibschweißen miteinander homogen verbunden sind.

## Claims

1. Coaxial plug-type connector part having a union nut (6) made of metal which is arranged rotatably on an outer conductor (3) made of metal and can be screwed onto an external thread (9) on a mating plug-type connector part (2),
**characterised in that**
there are arranged, between the opposing faces of the union nut (6) and outer conductor (3, 20), means (30, 31, 32, 33, 35, 36) for thermally decoupling them.

2. Plug-type connector part according to claim 1,
**characterised in that**
the means used for the thermal decoupling are additional components (30, 31, 32, 33, 35, 36) arranged between the union nut (6) and outer conductor (3) and made of material, in particular plastic, which is a poor heat-conductor.

3. Plug-type connector part according to claim 1 or 2, in which there is provided, for reducing the frictional torque between the union nut (6) and the outer conductor (3), at least one rolling bearing (24, 25) which is arranged on a bearing bush (20) which can be placed, via an internal bore, on the outer conductor (3) of the coaxial line to be connected,
**characterised in that**
the means for thermal decoupling between the union nut (6) and the outer conductor (3) contain additional components made of plastic arranged between the opposing faces of the union nut (6) and the bearing bush (20).

4. Plug-type connector part according to claim 3,
**characterised in that**
a plastic ring (30) is placed on that section of the metal bearing bush (20) which receives the rolling bearing (25).

5. Plug-type connector part according to claim 3 or 4,
**characterised in that**
a ring (31) made of plastic is placed, on the outer periphery, on that flange (26) of the bearing bush (20) which interacts with the rolling bearings (24, 25).

6. Plug-type connector part according to claim 3, 4 or 5,
**characterised in that**
washers (32, 33) made of plastic are additionally arranged between the rolling bearings (24, 25) and the annular flange (26) of the bearing bush (20).

7. Plug-type connector part according to one of the preceding claims,
**characterised in that**
only one rolling bearing (25) is arranged on the bearing bush (20), and plastic washers (35, 36) for thermal decoupling having a concurrent sliding bearing property are provided on either side of the annular flange (26) of the bearing bush (20).

8. Plug-type connector part according to one of the preceding claims,
**characterised in that**
the union nut (6) and/or bearing bush (20) consist of a high-strength plastic material.

9. Plug-type connector part having a union nut (6) made of metal which is arranged rotatably on an outer conductor (3) made of metal belonging to a coaxial line (3, 5) and can be screwed onto an external thread (9) on a mating plug-type connector part (2), particularly according to one or more of the preceding claims,
**characterised in that** the outer conductor (3) consists, in the longitudinal direction in the region of the plugging-in side of the plug-type connector part, of a material, in particular stainless steel, which is a poor heat-conductor, and, in the adjoining section which leads to the thermally sensitive parts, of a material which is a good heat-conductor.

10. Plug-type connector part according to claim 9,
**characterised in that** the two materials are connected to one another in a homogeneous manner by friction welding.

## Revendications

1. Élément de connexion enfichable coaxial comportant un écrou de couplage (6) rotatif en métal disposé sur un conducteur externe (3) en métal, écrou qui peut être vissé avec le filetage (9) d'un élément opposé de connexion enfichable (2),
**caractérisé en ce que**,
entre les surfaces en vis-à-vis de l'écrou de couplage (6) et du conducteur extérieur (3, 20), des moyens (30, 31, 32, 33, 35, 36) sont disposés en vue de leur découplage thermique.

2. Élément de connexion enfichable selon la revendication 1, **caractérisé en ce que**,
les moyens utilisés pour le découplage thermique sont des composants supplémentaires disposés entre l'écrou de couplage (6) et le conducteur extérieur (3) en matériau mauvais conducteur de la chaleur, en particulier le plastique, (30, 31, 32, 33, 35, 36).

3. Élément de connexion enfichables selon la revendication 1 ou 2, dans lequel en vue de la réduction du couple de force entre l'écrou de couplage (6) et le conducteur extérieur (3) est prévu au moins un palier à roulement (24, 25), qui est disposé sur un coussinet (20), qui est posé par l'intermédiaire d'un alésage interne sur le conducteur extérieur (3) du câble coaxial à relier,
**caractérisé en ce que**
les moyens en vue du découplage thermique entre l'écrou de couplage (6) et le conducteur extérieur (3) comportent des composants en matière plastique supplémentaires disposés entre les surfaces en vis-à-vis de l'écrou de couplage (6) et du coussinet (20).

4. Élément de connexion enfichable selon la revendication 3, **caractérisé en ce que**
une bague en matière plastique (30) est posée sur le tronçon recevant le palier à roulement (25) du coussinet métallique (20).

5. Élément de connexion enfichable selon la revendication 3 ou 4, **caractérisé en ce que**
une bague (31) en matière plastique est posée sur la collerette (26) du coussinet (20) coopérant avec les paliers à roulement (24, 25) sur la circonférence extérieure.

6. Élément de connexion enfichable selon la revendication 3, 4 ou 5, **caractérisé en ce que**
des disques (32, 33) en matière plastique sont disposés en plus entre les paliers à roulement (24, 25) et la collerette annulaire (26) du coussinet (20).

7. Élément de connexion enfichable selon l'une des revendications précédentes, **caractérisé en ce que**
seul un palier à roulement (25) est disposé sur le coussinet (20), et des disques en matière plastique (35, 36) pour le découplage thermique sont prévus avec une propriété simultanée de palier lisse des deux côtés de la collerette annulaire (26) du coussinet (20).

8. Élément de connexion enfichable selon l'une des revendications précédentes, **caractérisé en ce que**
l'écrou de couplage (6) et/ou le coussinet (20) sont constitués en matière plastique très résistante.

9. Élément de connexion enfichable comportant un écrou de couplage (6) rotatif en métal disposé sur un conducteur extérieur (3) en métal d'un système coaxial (3, 5), écrou qui peut être vissé avec un filetage (9) d'un élément opposé de connexion enfichable, en particulier selon l'une ou plusieurs des revendications précédentes,
**caractérisé en ce que**,
le conducteur extérieur (3) est constitué, dans la direction longitudinale dans la zone d'enfichage de l'élément de connexion enfichable, d'un matériau mauvais conducteur de la chaleur, en particulier de l'acier inoxydable, et dans le tronçon à relier conduisant aux parties thermosensibles d'un matériau bon conducteur de la chaleur.

10. Élément de connexion enfichable selon la revendication 9, **caractérisé en ce que**
les deux matériaux sont reliés de façon homogène l'un à l'autre par soudure par friction.
